# EUROPÄISCHE PATENTSCHRIFT

(11) **EP 0 322 898 B1**
(45) Veröffentlichungstag und Bekanntmachung des Hinweises auf die Patenterteilung: **28.08.1991**
(21) Anmeldenummer: 88121802.8
(22) Anmeldetag: 28.12.1988
(51) Int. Cl.: F24C 15/10, F24C 15/14

(54) **Grillplatte**
Grill plate
Plaque de grillage

(30) Priorität: 28.12.1987 DE 8717025 U
(43) Veröffentlichungstag der Anmeldung: 05.07.1989
(73) Patentinhaber: Jaksch, Adolf, D-8000 München 45 (DE)
(72) Erfinder: Jaksch, Adolf, D-8000 München 45 (DE)
(74) Vertreter: Schwabe - Sandmair - Marx

(56) Entgegenhaltungen:
- DE-A- 2 030 558
- FR-A- 2 206 643
- GB-A- 905 326
- US-A- 3 130 664

## Beschreibung

Die Erfindung betrifft eine Grilleinrichtung zum behälterlosen Garen von Lebensmitteln der im Oberbegriff des Anspruches 1 angegebenen Gattung.

Bei einer solchen Grilleinrichtung wird das Grill- oder Gargut direkt auf die heiße Grillplatte aufgelegt und kann so fett- und kalorienarm unter Erhaltung sämtlicher Wertstoffe zubereitet werden.

Eine solche Grilleinrichtung ist beispielsweise aus der DE-A-3407965 bekannt und weist eine Grillplatte, deren Randbereich in einer Einbauöffnung befestigt werden kann, sowie eine unter der Grillplatte angeordnete Heizvorrichtung auf.

Weiterhin geht aus der FR-A-2206643 bzw. aus der parallelen DE-C-2355345 eine Heizvorrichtung, insbesondere Herd- oder Wärmeplatte, hervor, die offensichtlich zum Erwärmen von Lebensmitteln in Töpfen eingesetzt werden soll. Diese Heizvorrichtung weist eine mehrschichtige Platte und an der Unterseite der Platte eine die erwärmbare Zone umgebende Ausnehmung der unteren Schichten auf; zumindest die obere Schicht der Platte ist aus elastisch verformbarem Material von mäßiger Wärmeleitfähigkeit nach Art von Stahl hergestellt.

Durch die Ausnehmung der unteren Schichten beläßt die mehrschichtige Platte nur eine dünne Brücke der oberen Schicht, die zur Verbindung der beheizten Zone mit der unbeheizten, kalten Zone dient. Die Brücke ist stark genug, um als Scharnier zu wirken und dadurch Wärmedehnungen der Platte aufzufangen.

Weiterhin geht aus der DE-A-2030558 eine Kochplatte hervor, deren Oberseite mit einer Edelstahlblechabdeckung hartverlötet ist. Diese Edelstahlblechabdeckung kann in ein Küchenmöbel eingebaut werden und weist einen nach unten abgebogenen Randbereich zum Übergreifen eines hochgestellten Randbereiches am Ausschnitt einer Herdmulde auf. Der Bereich der Edelstahlabdeckung zwischen der Kochplatte und dem Randbereich am Ausschnitt einer Herdmulde ist als Rinne ausgebildet, deren wulstförmiger Randbereich über einen U-förmigen Winkel an der Herdmulde befestigt ist. Die Verbindung zwischen dem U-förmigen Winkel und der Edelstahlblechabdeckung erfolgt durch Punktschweißung.

Eine ähnliche, rinnenförmige Verbindung zwischen einer Kochplatte und einer Herdmulde geht aus der GB-A-905326 hervor.

Schließlich zeigt die US-A-3103664 eine Herdplatte, die mit einem umlaufenden, rinnenförmigen Rand für die Aufnahme von Abfällen versehen ist.

Bei Grilleinrichtungen zum behälterlosen Garen von Lebensmitteln kommt dem Aufbau der Grillplatte wesentliche Bedeutung zu. Denn da eine sehr dünne Grillplatte nur eine verhältnismäßig geringe Wärmekapazität hat, wird zum Aufbringen einer größeren Menge an Gargut, beispielsweise eines größeren Fleischstückes, die Temperatur der Grillplatte abgesenkt und muß dann beispielsweise durch eine entsprechende Regeleinrichtung der Heizvorrichtung, nachgeregelt werden. Dies ist vom Standpunkt des Kochs her unbefriedigend, da die plötzliche Temperaturabsenkung beispielsweise dazu führt, daß sich die Poren eines Fleischstückes an der Außenseite nicht genügend schnell schließen; dies kann bewirken, daß das Fleischstück zäh wird. Weiterhin lassen sich mit einer dünnen Grillplatte geringer Wärmekapazität nur verhältnismäßig kleine Speisemengen zur gleichen Zeit zubereiten.

Wird dagegen eine Grillplatte mit höherer Wärmekapazität, also größerer Dicke, verwendet, so ergeben sich dann Probleme, wenn eine solche Grillplatte in eine Küchenarbeitsplatte, Restaurantarbeitsplatte oder allgemein in eine Mulde eines Möbels eingebaut werden soll. Eine derartige Grillplatte muß nämlich eine verhältnismäßig große Fläche aufweisen und darf nur in der Mitte dieser Fläche erhitzt werden, damit am Rand der Grillplatte eine ausreichend niedrige Temperatur herrscht, die mit den Materialien verträglich ist, aus denen beispielsweise eine Theke besteht, in die die Grillplatte eingebaut werden soll. Eine Grillplatte mit einer Temperatur im Zentrum von beispielsweise 200 bis 250°C darf daher am Rand nur die Temperatur von etwa höchstens 80°C aufweisen, damit keine Gefahr für die Theke besteht.

Da andererseits zur Zubereitung von Speisen eine bestimmte Mindestfläche im Zentrum nicht überschritten werden kann, wäre eine derartige Grillplatte so groß, daß sie nicht in übliche Theken oder beispielsweise in genormte Ausschnitte von Arbeitsplatten eingesetzt werden kann; in Verbindung mit normgerechten Küchen- oder Restaurantmöbel ließe sich daher eine derartige Grillplatte nicht einbauen.

Der Erfindung liegt deshalb die Aufgabe zugrunde, eine Grilleinrichtung zum behälterlosen Garen von Lebensmitteln der angegebenen Gattung zu schaffen, die einerseits eine genügend große, nutzbare Arbeitsfläche hat und andererseits mit geringem Fertigungsaufwand in Mulden unterschiedlicher Größe eingebaut werden kann.

Diese Aufgabe wird erfindungsgemäß durch die im kennzeichnenden Teil des Anspruchs 1 angegebenen Merkmale gelöst.

Zweckmäßige Ausführungsformen werden durch die Merkmale der Unteransprüche definiert.

Die mit der Erfindung erzielten Vorteile beruhen darauf, daß durch die angegebenen Maßnahmen die Wärmeübertragung von dem für die Speisenzubereitung nutzbaren Zentrum der Grillplatte zu ihrem Rand hin verringert wird.

Dadurch läßt sich in überraschend einfacher Weise eine Grilleinrichtung zur Verfügung stellen, deren Grillplatte eine verhältnismäßig große nutzbare Fläche hat, jedoch als Einbaugerät nicht zu viel Platz beansprucht, so daß sie sich in genormte Küchen- oder Restaurantmöbel einbauen läßt. Dadurch wird die wünschenswerte Verbreitung der Grillplatten-Kochtechnik zum behälterlosen Garen von Lebensmitteln gefördert.

Der muldenförmig ausgebildete Randbereich kann als Auffangrinne für Fleischsaft, Fett u.dgl. dienen, so daß diese Substanzen nicht das die Grillplatte umgebende Möbel verschmutzen können. Außerdem kann dieser muldenförmig ausgebildete Randbereich die Ausdehnung der Grillplatte beim Erhitzen bzw. das Zusammenziehen der Grillplatte beim Abkühlen abfangen. Die Materialstärke des muldenförmigen Randbereiches wird so gewählt, daß die in dem Abschnitt des Randbereiches, der an die eigentliche Grillplatte angrenzt, herrschende Temperatur auf der gegenüberliegenden Seite des Randbereiches auf die für Einbaumöbel zulässige Temperatur, also etwa maximal 80°C abfällt.

Zur Erhöhung der Steifigkeit des Randbereiches ist dieser außen mit einem Rücksprung zur Materialverstärkung versehen, der sich beispielsweise durch Umbiegen einfach herstellen läßt.

Dieser Rücksprung oder Verstärkungsteil nimmt einen Seitenteil auf, der die Grillplatte gegen ein Einbaumöbel abschirmt. Zwischen dem Rücksprung und dem Randbereich ist ein Raum zur Aufnahme eines abgewinkelten Abschnittes eines Seitenteils vorgesehen, so daß dieser Abschnitt des Seitenteils nur einfach in diesen Raum eingeschoben wird. Dieser Seitenteil wird dann an der Einbauöffnung befestigt.

Vorzugsweise bestehen die Grillplatte und/oder der Randbereich aus Edelstahl oder plattiertem Stahl. Diese Werkstoffe haben verschiedene Vorteile, nämlich zunächst die Beständigkeit gegen alle üblicherweise zubereiteten Speisen, verbunden mit problemloser Reinigung; bei vertretbaren Materialabmessungen haben sie auch die gewünschten Eigenschaften in bezug auf Temperaturbeständigkeit, Wärmekapazität, Wärmeleitung u.dgl.

Der muldenförmig ausgebildete Randbereich ist mittels einer Schweißung mit der Grillplatte verbunden.

Zur Erzielung der gewünschten Temperatureigenschaften, also einer relativ hohen Temperatur des zentralen Bereichs der Grillplatte im Betrieb und einer verhältnismäßig niedrigen Temperatur des Randbereiches außen, sollte der Randbereich eine wesentlich geringere Materialstärke haben als die Grillplatte.

Zur Abschirmung der Grillplatte ist vorzugsweise ein kastenförmiger Behälter vorgesehen, der die Grillplatte von dieser beabstandet nach unten unterfängt und beispielsweise die Heizvorrichtung abschirmt. Die Heizvorrichtung ist vorzugsweise mit elektrischen Rohrheizkörpern versehen, die sich leicht an das gewünschte Temperaturverhalten der Grillplatte anpassen lassen und insbesondere feinfühlig regelbar sind. Selbstverständlich kann aber auch eine Beheizung mit anderen Mitteln, beispielsweise Gasbrennern o.dgl., erfolgen.

Die Erfindung wird nachstehend anhand eines zeichnerisch dargestellten Ausführungsbeispiels näher erläutert, aus welchem weitere Vorteile und Merkmale hervorgehen.

Die einzige Figur zeigt einen vertikalen Längsschnitt durch einen Teil einer Grillplatte mit hieran anschließendem muldenförmigen Randbereich und einem Teil einer Möbelplatte, in welche die Grillplatte mit dem Randbereich eingebaut ist.

Eine zur Erleichterung der Darstellung nur teilweise dargestellte rechteckige Grillplatte 10 ist über eine Schweißung 22 mit einem mulden- oder rinnenförmigen Randbereich 12 verbunden. Die Grillplatte 10 und der Randbereich 12 bestehen aus platiertem Stahl, und die Materialstärke der Grillplatte 10 beträgt etwa 5 bis 8 mm, während die Materialstärke des Randbereichs 12 nur etwa 1 bis 1,5 mm beträgt. Die Abmessungen der rechteckigen Grillplatte 10 betragen etwa 41 × 25 cm, und der die Grillplatte 10 an allen vier Längskanten umgebende Randbereich 12 weist eine Breite von etwa 5 cm auf, von denen etwa 3,5 cm auf die eigentliche Mulde entfallen und etwa 1,5 cm auf einen verstärkten Rand, der durch einen Rücksprung 14 gebildet wird.

Mit dem durch den Rücksprung 14 gebildeten Randbereich wird die Grillplatte 10 mit dem Randbereich in die Einbauöffnung eines geeigneten Möbels so aufgesetzt, daß sie mit dem Rücksprung 14 auf der Kante des Ausschnitts einer Platte 16 aufliegt. Zur Abdichtung zwischen der Platte 16 und dem Rücksprung 14 ist ein geeignetes Dichtungsmaterial 42 vorgesehen.

An der Unterseite des Randbereichs 12 sind in geeigneten Abständen Gewindebolzen 30 bspw. durch Anschweißen befestigt, auf die ein mit entsprechenden Löchern zur Aufnahme der Gewindebolzen 30 versehenes Randblech 36 aufgeschoben werden kann, und das Randblech 36 wird dann in üblicher Weise mittels Scheiben 32 und Muttern 34 befestigt. Das Randblech 36 dient zur Halterung eines abgebogenen Abschnitts 26 eines kastenförmigen Behälters 24, der die gesamte Grillplatte 10 beabstandet unterfängt und zur Temperaturabschirmung dient. Hierzu ist der kastenförmige Behälter 24 innen mit einem geeigneten Isoliermaterial 28 versehen.

In den freien Raum des Rücksprungs 14 des Randbereichs 12 ragt ein abgewinkelter Abschnitt 20 eines Seitenteils 18, daß mit einer geeigneten Blechklammer 38 in Eingriff bringbar ist, die sich über eine Schraube 40 an der Einbauplatte 16 abstützt. Durch Anziehen der Schraube 40 wird der Randbereich mit dem Rücksprung 14 an die Platte 16 angedrückt.

## Patentansprüche

1. Grilleinrichtung zum behälterlosen Garen von Lebensmitteln
a) mit einer Grillplatte (10),
b) deren Randbereich (12) in einer Einbauöffnung befestigbar ist, und
c) mit einer unter der Grillplatte (10) angeordneten Heizvorrichtung, **gekennzeichnet** durch die folgenden Merkmale:
d) der muldenförmig ausgebildete Randbereich (12) besteht aus einem Material mit geringer Wärmeleitung und ist mittels einer Schweissung (22) mit der Grillplatte (10) verbunden;
e) der Randbereich (12) weist außen einen Rücksprung (14), der durch Umbiegen des Randbereiches (12) hergestellt wird, zur Materialverstärkung auf; und
f) zwischen dem Rücksprung (14) und dem Randbereich (12) ist ein Raum zur Aufnahme eines abgewinkelten Abschnitts (20) eines Seitenteils (18) vorgesehen,
g) das an der Einbauöffnung befestigbar ist.

2. Grilleinrichtung nach Anspruch 1, dadurch **gekennzeichnet**, daß sich der Rücksprung in einem etwa rechtwinklig hierzu verlaufenden Seitenteil fortsetzt.

3. Grilleinrichtung nach einem der Ansprüche 1 bis 3, dadurch **gekennzeichnet**, daß die Grillplatte (10) und/oder der Randbereich (12) aus Edelstahl bestehen.

4. Grilleinrichtung nach einem der Ansprüche 1 bis 3, dadurch **gekennzeichnet**, daß der Randbereich (12) eine wesentlich geringere Materialstärke aufweist als die Grillplatte (10).

5. Grilleinrichtung nach einem der Ansprüche 1 bis 4, dadurch **gekennzeichnet**, daß ein kastenförmiger Behälter (24) vorgesehen ist, der die Grillplatte (10) von dieser beabstandet unterfängt.

6. Grilleinrichtung nach einem der Ansprüche 1 bis 5, dadurch **gekennzeichnet**, daß die Heizvorrichtung mit elektrischen Rohrheizkörpern versehen ist.

## Claims

1. A grill arrangement for the containerless cooking of foodstuffs
a) with a grill plate (10),
b) of which the marginal portion (12) can be fixed in an installation aperture, and
c) with, disposed under the grille plate (10), a heating arrangement, characterised by the following features:
d) the trough-shaped marginal zone (12) consists of a material of low heat conductivity and is connected to the grill plate (10) by welding (22),
e) the marginal portion (12) has on the outside a rebate (14) produced by bending over the marginal portion (12) and which serves to strengthen the material, and
f) between the rebate (14) and the marginal portion (12) there is a space to accommodate an angled-over portion (20) of a side part (18),
g) which can be mounted on the installation aperture.

2. A grill arrangement according to claim 1, characterised in that the rebate continues into a side part extending substantially at right-angles thereto.

3. A grill arrangement according to one of claims 1 to 3, characterised in that the grill plate (10) and/or the marginal zone (12) consist of refined steel.

4. A grill arrangement according to one of claims 1 to 3, characterised in that the marginal zone (12) is of a material which is substantially less thick than the material of the grill plate (10).

5. A grill arrangement according to one of claims 1 to 4, characterised in that the box-like container (24) is provided which engages underneath and at a distance from the grill plate (10).

6. A grill arrangement according to one of claims 1 to 5, characterised in that the heating device is provided with electric tubular heating elements.

## Revendications

1. Dispositif à grillades pour cuire à point sans récipient des aliments,
a) comportant une plaque à griller (10),
b) dont la zone du bord (12) peut âtre fixée dans une ouverture d'encastrement, et
c) un dispositif de chauffe placé sous la plaque à griller (10), caractérisé par les caractéristiques suivantes:
d) la zone du bord (12) réalisée sous forme de cuvette est conçue en un matériau à faible conductibilité thermique et raccordée à la plaque à griller (10) au moyen d'une soudure (22);
e) la zone du bord (12) présente un ressaut (14) obtenu en repliant la zone du bord (12), en vue de renforcer le matériau; et
f) un espace est prévu entre le ressaut (14) et la zone du bord (12) pour recevoir une portion à angle droit (20) d'une partie latérale (18),
g) qui peut être fixée à l'ouverture d'encastrement.

2. Dispositif à grillades selon la revendication 1, caractérisé en ce que le ressaut se prolonge dans une partie latérale à peu près orthogonale à celui-ci.

3. Dispositif à grillades selon l'une des revendications 1 à 2, caractérisé en ce que la plaque à griller (10) et/ou la zone du bord (12) est/sont réalisée(s) en acier spécial.

4. Dispositif à grillades selon l'une des revendications 1 à 3, caractérisé en ce que la zone du bord (12) présente une épaisseur de matière sensiblement inférieure à la plaque à griller (10).

5. Dispositif à grillades selon l'une des revendications 1 à 4, caractérisé en ce qu'un bac (24) en forme de caisse installé avec espacement sous la plaque à griller (10) est prévu.

6. Dispositif à grillades selon l'une des revendications 1 à 5, caractérisé en ce que le dispositif de chauffe est muni d'éléments chauffants électriques tubulaires.
